# EUROPÄISCHE PATENTSCHRIFT

(11) **EP 1 636 484 B1**
(45) Veröffentlichungstag und Bekanntmachung des Hinweises auf die Patenterteilung: **12.09.2007**
(21) Anmeldenummer: 04729036.6
(22) Anmeldetag: 23.04.2004
(51) Int. Cl.: F02M 47/02, F02M 51/06, F02M 47/00

(54) **EINSPRITZDÜSE FÜR BRENNKRAFTMASCHINEN**
INJECTOR FOR INTERNAL COMBUSTION ENGINES
INJECTEUR POUR MOTEURS A COMBUSTION INTERNE

(30) Priorität: 10.06.2003 DE 10326046
(43) Veröffentlichungstag der Anmeldung: 22.03.2006
(73) Patentinhaber: ROBERT BOSCH GMBH, 70442 Stuttgart (DE)
(72) Erfinder: BOECKING, Friedrich, 70499 Stuttgart (DE)
(86) Internationale Anmeldenummer: PCT/DE2004/000848
(87) Internationale Veröffentlichungsnummer: WO 2004/111433

(56) Entgegenhaltungen:
- EP-A- 0 324 905
- DE-A- 19 519 191
- US-A- 4 022 166
- US-A- 6 119 952

## Beschreibung

### Stand der Technik

Die vorliegende Erfindung betrifft eine Einspritzdüse für Brennkraftmaschinen mit den Merkmalen des Oberbegriffs des Anspruchs 1.

Eine derartige Einspritzdüse ist aus US 4,022,166 bekannt, bei der ein Düsenkörper mit einer darin, geführten Düsennadel vorgesehen ist, mit der die Einspritzung von Kraftstoff durch wenigstens ein Einspritzloch steuerbar ist. Ein Piezoaktor ist mit einem Steuerkolben antriebsgekoppelten, wobei der Steuerkolben eine Steuerfläche aufweist, die einem Steuerraum ausgesetzt ist. Die Düsennadel ist mit einer Kompensatorfläche einem Kompensatorraum ausgesetzt, wobei der Kompensatorraum und der Steuerraum mittels eines Hydraulikpfades hydraulisch gekoppelt sind. Die Düsennadel ist weiterhin mit einer Druckschulter einem Düsenraum ausgesetzt, an dem permanent Kraftstoffhochdruck liegt. Zum Öffnen der Düsennadel wird der Piezoaktor angesteuert, so dass der Steuerkolben eine aus dem Steuerraum herausführende Bewegung ausführt, so dass dadurch der Druck im Steuerraum und in dem mit dem Steuerraum hydraulisch verbundenen Kompensatorraum abfällt. Dadurch übersteigen die an der Druckschulter im Düsenraum anliegenden Öffnungskräfte die auf die im Kompensatorraum auf die Düsennadel wirkende Schließkräfte und die Düsennadel hebt vom Düsennadelsitz ab.

Eine weitere Einspritzdüse ist beispielsweise aus der DE 100 60 836 C1 bekannt und besitzt einen Düsenkörper, der mindestens ein Spritzloch aufweist. Der Düsenkörper enthält außerdem eine Nadelführung, in der eine Düsennadel geführt ist. Mit der Düsennadel ist die Einspritzung von Kraftstoff durch das wenigstens eine Spritzloch steuerbar. Bei der bekannten Einspritzdüse ist in einer Zuführungsleitung, die dem wenigstens einen Spritzloch unter Hochdruck stehenden Kraftstoff zuführt, ein Steuerventil angeordnet, mit dem die Kraftstoffzuführung durch die Zuführungsleitung zu dem wenigstens einen Spritzloch gesteuert werden kann. Dieses Steuerventil ist zu seiner Betätigung mit einem Aktor antriebsgekoppelt. Die Düsennadel trägt an ihrem vom wenigstens einen Spritzloch abgewandten Ende einen Steuerkolben, der in einem Steuerraum hubverstellbar geführt ist. Dieser Steuerraum kommuniziert zum einen mit der mit dem Steuerventil steuerbaren Zuführungsleitung. Zum anderen geht vom Steuerraum eine zweckmäßig gedrosselte Ablaufleitung ab, die zu einem Leckölraum führt und die mit einem Schieber steuerbar ist. Dieser Schieber bildet dabei einen Bestandteil des Steuerventils und wird somit gemeinsam mit dem Steuerventil vom Aktor betätigt. Die Düsennadel besitzt an ihrem dem wenigstens einen Spritzloch zugewandten Ende eine Druckstufe, die bei einer Druckbeaufschlagung in Öffnungsrichtung der Düsennadel wirkt.

Bei einer Nichtansteuerung des Aktuators schließt das Steuerventil die Zuführungsleitung und der Schieber öffnet die Ablaufleitung. Die Düsennadel ist dann mittels Federkraft in ihre Schließstellung vorgespannt; das wenigstens eine Spritzloch ist somit geschlossen.

Bei einer Teilansteuerung des Aktors hebt das Steuerventil vom zugehörigen Sitz ab, wodurch die Zuführungsleitung geöffnet ist und an der Druckstufe der Düsennadel der hohe Kraftstoffdruck angreifen kann. Im Steuerraum kann sich dabei der hohe Kraftstoffdruck nicht aufbauen, da die Ablaufleitung noch offen ist. Dementsprechend überwiegen an der Düsennadel die Öffnungskräfte, so dass die Düsennadel öffnet und eine Einspritzung stattfindet.

Bei einer Vollansteuerung des Aktors öffnet das Steuerventil weiter und der Schieber sperrt die Ablaufleitung. Dementsprechend kann sich nun auch im Steuerraum der hohe Kraftstoffdruck aufbauen, so dass nunmehr die Schließkräfte an der Düsennadel überwiegen und diese in die Schließstellung antreiben. Der hierbei erforderliche Aufwand zum Betätigen der Düsennadel ist relativ groß.

### Vorteile der Erfindung

Die erfindungsgemäße Einspritzdüse mit den Merkmalen des unabhängigen Anspruchs hat dem gegenüber den Vorteil, dass die Düsennadel durch die Betätigung des Steuerkolbens direkt gesteuert werden kann. Ermöglicht wird dies dadurch, dass sowohl an einer Kompensatorfläche der Düsennadel als auch an einer Steuerfläche des Steuerkolbens der hohe Kraftstoffdruck anliegt, wobei die Steuerfläche und die Kompensatorfläche über einen entsprechenden Hydraulikpfad miteinander gekoppelt sind. Das bedeutet, dass eine Druckänderung an der Steuerfläche, die durch eine Betätigung des Aktors, also des Steuerkolbens ausgelöst wird, auch direkt an der Kompensatorfläche der Düsennadel wirksam ist, wodurch sich direkt das Kräftegleichgewicht an der Düsennadel zum Öffnen bzw. zum Schließen der Düsennadel ändert. Der Aufwand zur Realisierung einer derartigen direkten Düsennadelsteuerung ist erheblich reduziert.

Gemäß einer Ausführungsform kann der Steuerkolben zum Öffnen der Düsennadel so betätigt werden, dass an der der Düsennadel zugeordneten ersten Kompensatorfläche der anliegende Druck abfällt. Bei dieser Ausführungsform treibt der Aktor den Steuerkolben in diejenige Richtung an, in welche die dem Steuerkolben zugeordnete erste Steuerfläche durch den daran anliegenden Kraftstoffhochdruck ohnehin vorgespannt ist. D.h. durch die Betätigung des Aktors gibt die erste Steuerfläche in Richtung der daran angreifenden Druckkräfte nach. Folglich muss der Aktor keine Stellkräfte erzeugen, sondern lediglich eine hinreichend schnelle Verstellung des Steuerkolbens bewirken. Diese Ausführungsform ist von Vorteil, da der Kraftstoff bei modernen Einspritzanlagen zwischenzeitlich mit sehr hohen Drücken, z.B. 800 bar, über die Zuführungsleitung dem wenigstens einen Spritzloch zugeführt wird.

Eine zweckmäßige Weiterbildung charakterisiert sich dadurch, dass der Steuerkolben über eine Antriebsstange mit dem Aktor antriebsgekoppelt ist, wobei der Aktor als Hohlaktor ausgebildet ist, durch den die Antriebsstange zentral hindurchgeführt ist. Die Antriebsstange trägt an einer vom Steuerkolben abgewandten Seite des Aktors einen vom Aktor antreibbaren Antriebskolben, wobei der Aktor so ausgebildet und angeordnet ist, dass er bei seiner Betätigung den Antriebskolben in einer Öffnungshubrichtung der Düsennadel antreibt. Durch die vorgeschlagene Bauweise ist es möglich, den Steuerkolben in der Öffnungsrichtung der Düsennadel anzutreiben, was zur Erzeugung eines Druckabfalls an der ersten Steuerfläche vorteilhaft sein kann.

Weitere wichtige Merkmale und Vorteil der erfindungsgemäßen Einspritzdüse ergeben sich aus den Unteransprüchen, aus den Zeichnungen und aus der zugehörigen Figurenbeschreibung anhand der Zeichnungen.

### Zeichnungen

Ausführungsbeispiele der erfindungsgemäßen Einspritzdüse sind in den Zeichnungen dargestellt und werden im folgenden näher erläutert, wobei sich gleiche Bezugszeichen auf gleiche oder ähnliche oder funktional gleiche Bauteile beziehen. Es zeigen, jeweils schematisch,
- Fig. 1 und 2: jeweils einen stark vereinfachten Prinzip-Längsschnitt durch eine Einspritzdüse nach der Erfindung, bei unterschiedlichen Ausführungsformen.

### Beschreibung der Ausführungsbeispiele

Entsprechend Fig. 1 und 2 besitzt die erfindungsgemäße Einspritzdüse 1 einen Düsenkörper 2, der mit wenigstens einem Spritzloch 3 ausgestattet ist. Es ist klar, dass der Düsenkörper 2 regelmäßig mehr als ein Spritzloch 3 aufweist. Durch das wenigstens eine Spritzloch 3 kann die Einspritzdüse 1 Kraftstoff in einen Brennraum oder Gemischbildungsraum 4 einspritzen. Zur Steuerung des wenigstens einen Spritzlochs 3 enthält der Düsenkörper 2 eine einzige Düsennadel 5, die im Düsenkörper 2 in einer Nadelführung 6 hubverstellbar geführt ist. Die Düsennadel 5 wirkt an ihrer, dem wenigstens einen Spritzloch 3 zugewandten Düsenspitze 7 mit einem Dichtsitz 8 zusammen, der im Düsenkörper 2 ausgebildet ist und üblicherweise eine Kreisringform besitzt.

Im Düsenkörper 2 ist eine Zuführungsleitung 9 ausgebildet, die im Düsenkörper 2 zu einem Düsenraum 10 führt und mit Kraftstoff versorgt wird, der unter einem hohen Druck steht. Üblicherweise ist die Zuführungsleitung 9 an eine für mehrere Einspritzdüsen 1 gemeinsame Hochdruckleitung angeschlossen, sogenanntes "Common-Rail-Prinzip". Die gemeinsame Hochdruckleitung wird dabei mittels einer gemeinsamen Hochdruckpumpe gespeist. Ebenso ist es möglich, auf andere Weise die Zuführungsleitung 9 mit unter Hochdruck stehendem Kraftstoff zu versorgen. Beispielsweise kann die Zuführungsleitung 9 direkt an eine Hochdruckpumpe angeschlossen sein.

Der Düsenraum 10 ist über einen Ringraum 11 mit dem wenigstens einen Einspritzloch 3 verbindbar, wobei zwischen dem Ringraum 11 und dem wenigstens einen Spritzloch 3 der Dichtsitz 8 angeordnet ist. Die Düsennadel 5 besitzt im Düsenraum 10 und im Ringraum 11 eine Druckstufe 12, die dem wenigstens einen Spritzloch 3 zugewandt ist. Die Druckstufe 12 ist die Differenz aus einer Führungsfläche 13 im Querschnitt der Nadelführung 6 abzüglich einer Dichtfläche 14 im Dichtsitz 8. Im Betrieb der Einspritzdüse 1 liegt an der Druckstufe 12 permanent der Kraftstoffhochdruck an, so dass die Düsennadel 5 mit einer Öffnungskraft, die in ihrer durch einen Pfeil symbolisierten Öffnungsrichtung 15 wirkt, belastet ist.

Der Düsennadel 5 ist eine erste Kompensatorfläche 16 zugeordnet.

Die Einspritzdüse 1 enthält außerdem einen Steuerkolben 18, der mit einem Aktor 19 antriebsgekoppelt ist. Der Aktor oder Aktuator 19 dient zum Verstellen des Steuerkolbens 18 und kann beispielsweise als Piezzoaktuator ausgebildet sein. Der Aktor 19 treibt dabei einen Antriebskolben 39 an, der fest mit einer Antriebsstange 40 verbunden ist, die ihrerseits fest mit dem Steuerkolben 18 verbunden ist. Grundsätzlich sind jedoch auch andere Antriebskopplungen zwischen Aktor 19 und Steuerkolben 18 durchführbar.

Der Steuerkolben 18 ist in einer Steuerkolbenführung 20 hubverstellbar im Düsenkörper 2 gelagert und besitzt eine erste Steuerfläche 21. Im Düsenkörper 2 ist ein erster Hydraulikpfad 22 ausgebildet, der die erste Steuerfläche 21 hydraulisch mit der ersten Kompensatorfläche 16 koppelt. Unter einer hydraulischen Kopplung wird im vorliegenden Fall eine Druckübertragungsstrecke verstanden, die den an der ersten Steuerfläche 21 anliegenden Druck bis zur ersten Kompensatorfläche 16 übertragen kann und umgekehrt.

Bei der Ausführungsform gemäß Fig. 1 ist die erste Steuerfläche 21 in einem ersten Steuerraum 23 angeordnet und darin mit einem Druck beaufschlagbar. In entsprechender Weise ist auch die erste Kompensatorfläche 16 in einem ersten Kompensatorraum 24 angeordnet und dort mit einem Druck beaufschlagbar. Der erste Steuerraum 21 kommuniziert mit dem ersten Kompensatorraum 24 über eine Verbindungsleitung 25. Im vorliegenden Fall führt der erste Hydraulikpfad 22 somit durch den ersten Steuerraum 23, die Verbindungsleitung 25 und den ersten Kompensatorraum 24.

Im Düsenkörper 2 ist außerdem ein zweiter Hydraulikpfad 29 ausgebildet, über den der erste Steuerraum 23 mit dem zweiten Steuerraum 28 bzw. mit der Zuführungsleitung 9 hydraulisch gekoppelt ist.

Entsprechend Fig. 1 ist bei dieser Ausführungsform der Einspritzdüse 1 die erste Kompensatorfläche 16 an einem Kompensatorkolben 32 ausgebildet, der in einer Kompensatorkolbenführung 33 im Düsenkörper 2 hubverstellbar geführt ist und der mit der Düsennadel 5 antriebsgekoppelt ist. Vorzugsweise ist der Kompensatorkolben 32 fest mit der Düsennadel 5 verbunden und kann insbesondere mit dieser einstückig oder einteilig hergestellt sein. Ebenso ist es grundsätzlich möglich, Düsennadel 5 und Kompensatorkolben 32 so anzuordnen, dass sie stirnseitig aneinander anliegen, ohne fest miteinander verbunden zu sein. Die herrschenden Druckverhältnisse können dabei bewirken, dass sich Düsennadel 5 und Kompensatorkolben 32 gemeinsam verstellen, wobei stets Kräfte angreifen, welche die beiden Komponenten an ihren Stirnseiten aneinander drücken.

Desweiteren ist hier bemerkenswert, dass die erste Kompensatorfläche 16 wie die Druckstufe 12 dem wenigstens einen Spritzloch 3 zugewandt ist und somit bei einer Druckbeaufschlagung in der Öffnungsrichtung 15 wirkt. Der Kompensatorkolben 32 weist an einer vom wenigstens einen Spritzloch 3 abgewandten Seite eine zweite Kompensatorfläche 34 auf, die dementsprechend der ersten Kompensatorfläche 16 gegenüberliegt. Die zweite Kompensatorfläche 34 ist in einem zweiten Kompensatorraum 35 angeordnet und dort mit einem Druck beaufschlagbar. Der zweite Kompensatorraum 35 kommuniziert mit der Zuführungsleitung 9, so dass im zweiten Kompensatorraum 35 permanent der Kraftstoffhochdruck herrscht. Der an der zweiten Kompensatorfläche 34 wirksame Kraftstoffhochdruck erzeugt eine in Schließrichtung 17 wirksame Kraft an der Einheit aus Kompensatorkolben 32 und Düsennadel 5.

Der erste Hydraulikpfad 22 führt auch hier wieder von der ersten Kompensatorfläche 16 durch den ersten Kompensatorraum 24, durch die Verbindungsleitung 25 und durch den ersten Steuerraum 23 zur ersten Steuerfläche 21. Der zweite Hydraulikpfad 29 koppelt zwar die erste Steuerfläche 21 mit der Zuführungsleitung 9, führt bei dieser Ausführungsform jedoch durch eine Einspeisleitung 36, in der ein Einspeisventil 37 angeordnet ist. Das Einspeisventil 37 ist hier als Rückschlagsperrventil ausgebildet, das zur Zuführungsleitung 9 hin sperrt und zum ersten Steuerraum 23 hin öffnet und das außerdem in seine Sperrichtung federbelastet ist.

Desweiteren ist bei dieser Ausführungsform eine Feder 38 gezeigt, die zur Rückstellung des Steuerkolbens 18 dient und sich einerseits am Düsenkörper 2 und andererseits am Antriebskolben 39 abstützt.

Die in Fig.1 gezeigte Ausführungsform der erfindungsgemäßen Einspritzdüse 1 arbeitet wie folgt:

In dem in Fig. 1 gezeigten Ausgangszustand ist die Düsennadel 5 geschlossen, d.h. die Nadelspitze 7 sitzt im Dichtsitz 8 und trennt dadurch das wenigstens eine Spritzloch 3 von der Zuführungsleitung 5. Im Ausgangszustand ermöglicht die Einspeisleitung 36 einen Druckausgleich zwischen der Zuführungsleitung 9 und dem ersten Steuerraum 23, so dass im ersten Steuerraum 23 im wesentlichen der Kraftstoffhochdruck herrscht. Über den ersten Hydraulikpfad 22 steht der Kraftstoffhochdruck auch an der ersten Kompensatorfläche 16 an. Desweiteren herrscht im zweiten Kompensatorraum 35 permanent der Kraftstoffhochdruck, so dass dieser auch an der zweiten Kompensatorfläche 34 anliegt. Die Kompensatorflächen 16, 34 und die Druckstufe 12 sind so aufeinander abgestimmt, dass sich im Ausgangszustand an der Düsennadel 5 bzw. an der Einheit aus Kompensatorkolben 32 und Düsennadel 5 eine resultierende Kraft einstellt, die in der Schließrichtung 17 wirkt. Dementsprechend ist die Düsennadel 5 mit ihrer Nadelspitze 7 gegen den Dichtsitz 8 gedrückt. Darüber hinaus wirkt auch eine im zweiten Kompensatorraum 35 angeordnete Rückstellfeder 26 in die Schließrichtung und übt ein zusätzliche Schließkraft auf die Düsennadel 5 aus.

Zum Einspritzen von Kraftstoff in den Brennraum 4 wird nun der Aktor 19 betätigt, derart, dass der Steuerkolben 18 wieder einen Öffnungshub 31 ausführt. Hierbei dringt der Steuerkolben 18 mit seiner ersten Steuerfläche 21 tiefer in den ersten Steuerraum 23 ein, wodurch das Volumen des ersten Steuerraums 23 abnimmt. Hierdurch entsteht im ersten Steuerraum 23 ein Druckanstieg, der zum einen das Einspeisventil 37 sperrt und dadurch ein Entweichen des Kraftstoffs vom ersten Steuerraum 23 durch die Einspeisleitung 36 in die Zuführungsleitung 9 verhindert. Zum anderen pflanzt sich der ansteigende Druck vom ersten Steuerraum 23 unmittelbar in den ersten Kompensatorraum 24 fort. Dementsprechend steigt auch der Druck an der ersten Kompensatorfläche 16, so dass die in der Öffnungsrichtung 15 wirksamen Kräfte an der Einheit aus Kompensatorkolben 32 und Düsennadel 5 zunehmen. Im Unterschied dazu bleibt der Druck im zweiten Kompensatorraum 35 konstant, so dass die in Schließrichtung wirksamen Kräfte auf die Einheit aus Kompensatorkolben 32 und Düsennadel 5 konstant bleiben. Der durch den Öffnungshub 31 bewirkte Druckanstieg ist so hoch, dass sich die Kräftebilanz an der Einheit aus Kompensatorkolben 32 und Düsennadel 5 dahingehend ändert, dass nunmehr eine in Öffnungsrichtung 15 wirksame resultierende Kraft entsteht. Folglich hebt die Düsennadel 5 von ihrem Dichtsitz 8 ab und das wenigstens eine Spritzloch 3 kommuniziert mit der Zuführungsleitung 9. Dementsprechend wird Kraftstoff durch das wenigstens eine Spritzloch 3 in den Brennraum 4 eingedüst.

Zum Beenden des Einspritzvorgangs wird der Aktor 19 zum Zurückstellen des Steuerkolbens 18 betätigt, wobei die Rückstellbewegung des Steuerkolbens 18 durch die Feder 38 unterstützt wird. Hierbei wird das Volumen des ersten Steuerraums 23 wieder vergrößert, so dass in entsprechendem Maßen auch der Druck im ersten Steuerraum 23 wieder abfällt. Dieser Druckabfall pflanzt sich über den ersten Hydraulikpfad 22 wieder bis zum ersten Kompensatorraum 24 fort. Der damit einhergehende Druckabfall an der ersten Kompensatorfläche 16 führt im folgenden erneut zu einer Änderung der Kräftebilanz an der Einheit aus Kompensatorkolben 32 und Düsennadel 5, dahingehend, dass wieder eine in Schließrichtung 17 wirksame resultierende Kraft entsteht. Die resultierende Druckkraft treibt somit unterstützt durch die Rückstellfeder 26 die Einheit aus Kompensatorkolben 32 und Düsennadel 5 in die Schließstellung der Düsennadel 5 an. Sobald die Nadelspitze 7 wieder in ihren Dichtsitz 8 einfährt, ist das wenigstens eine Spritzloch 3 wieder von der Zuführungsleitung 9 getrennt, so dass der Einspritzvorgang beendet ist.

Die in Fig. 1 gezeigte Ausführungsform zeichnet sich durch einen besonders einfachen Aufbau aus und arbeitet mit einer direkten Ansteuerung der Düsennadel 5. Bei der Variante gemäß Fig. 1 wird zum Öffnen der Düsennadel 5 der Druck an der ersten Kompensatorfläche 16 erhöht.

Der Druck im ersten Steuerraum 23 und somit im ersten Kompensatorraum 24 kann beim Zurückstellen des Steuerkolbens 18 dabei im wesentlichen nicht unter den Kraftstoffhochdruck abfallen, da die Einspeisleitung 36 durch das entsprechende arbeitende Einspeisventil 37 einen entsprechenden Druckausgleich herbeiführt.

Fig. 2 zeigt ein zweites Ausführungsbeispiel einer erfindungsgemäßen Einspritzdüse 1, wobei wegen der Übereinstimmungen mit den vorhergehenden Ausführungsbeispielen gemäß Fig. 1 hinsichtlich Bauteilen und Funktionen auf das betreffend zu den Fig. 1 und 2 gesagte verwiesen und nachfolgend im wesentlichen nur die Unterschiede erläutert werden.

Entsprechend Fig. 2 ist bei der hier gezeigten Ausführungsform die erste Kompensatorfläche 16 am Kompensatorkolben 32 an einer vom wenigstens einen Spritzloch 3 abgewandten Seite angeordnet, so dass sie bei einer Druckbeaufschlagung in Schließrichtung 17 wirkt. Dementsprechend wirkt die gegenüberliegende zweite Kompensatorfläche 34 in Öffnungsrichtung 15. Die Rückstellfeder 26 ist bei dieser Ausführungsform dementsprechend im ersten Kompensatorraum 24 angeordnet und stützt sich am Düsenkörper 2 und an der ersten Kompensatorfläche 16 ab.

Das Einspeisventil 37 ist bei der hier gezeigten Ausführungsform so aufgebaut, dass es bei einem Druckabfall im ersten Steuerraum 23 sperrt und dadurch ein Nachfließen von Kraftstoff von der Zuführungsleitung 9 in den ersten Steuerraum 23 verhindert. Eine Federanordnung 41 im Einspeisventil 37 sorgt dabei dafür, dass das Einspeisventil 37 bei einem weniger stark ausfallenden Druckabfall noch öffnen kann, um einen Druckausgleich zwischen erstem Steuerraum 23 und Zuführungsleitung 9 zu ermöglichen. Zusätzlich oder alternativ zum Einspeisventil 37 könnte die Einspeisleitung 36 auch eine Drosselstelle enthalten, die bei dynamischen Vorgängen den zweiten Hydraulikpfad 29 quasi sperrt und einen Druckausgleich ermöglicht, wenn quasi statische Zustände vorliegen.

Bei der in Fig. 2 gezeigten Ausführungsform ist der Aktor 19 als Hohlaktor ausgebildet, der eine zentrale Durchgangsöffnung 42 enthält, durch welche die Antriebsstange 40 hindurchgeführt ist. Der Antriebskolben 39 ist dann an einer vom Steuerkolben 18 abgewandten Seite des Aktors 19 an der Antriebsstange 40 befestigt. Durch diese Bauweise kann der Aktor 19 im Unterschied zu den vorangehend beschriebenen Ausführungsformen einen Öffnungshub 31 durchführen, der vom wenigstens einen Spritzloch 3 weggerichtet orientiert ist. Durch diese Bauweise wird der Steuerkolben 18 bei seinem Öffnungshub 31 somit in der Öffnungsrichtung 15 der Düsennadel 5 verstellt. Dies hat zur Folge, dass innerhalb der hydraulischen Kopplung zwischen Steuerkolben 18 und Kompensatorkolben 32 keine Kraftrichtungsumkehr erforderlich ist.

Die in Fig. 2 gezeigte Ausführungsform der erfindungsgemäßen Einspritzdüse 1 arbeitet wie folgt:

In der in Fig. 2 gezeigten Ausgangslage ist die Düsennadel 5 geschlossen, d.h. ihre Nadelspitze 7 sperrt das wenigstens eine Spritzloch 3. An der Druckstufe 12 liegt der Kraftstoffhochdruck an. Ebenso herrscht im zweiten Kompensatorraum 35 der Kraftstoffhochdruck. Desweiteren ist beim vorliegenden statischen Zustand der zweite Hydraulikpfad 29 aktiv, so dass ein Druckausgleich zwischen Zuführungsleitung 9 und erstem Steuerraum 23 stattfinden kann. Dementsprechend herrscht der Kraftstoffhochdruck auch im ersten Steuerraum 23. Über den ersten Hydraulikpfad 22 herrscht der Kraftstoffhochdruck folglich auch im ersten Kompensatorraum 24. An der ersten Kompensatorfläche 16, an der zweiten Kompensatorfläche 34 und an der Druckstufe 12 liegt somit jeweils derselbe Druck, nämlich der Kraftstoffhochdruck an. Da die erste Kompensatorfläche 16 größer ist als die Summe aus zweiter Kompensatorfläche 34 und Druckstufe 12 überwiegt die Schließkraft, so dass die Kräftebilanz an der Einheit aus Kompensatorkolben 32 und Düsennadel 5 eine in Schließrichtung 17 wirksame resultierende Kraft ergibt. Hinzu kommt die in Schließrichtung wirkende Rückstellfeder 26.

Falls nun ein Einspritzvorgang durchgeführt werden soll, wird der Aktor 19 betätigt, so dass dieser den Steuerkolben 18 zur Durchführung des Öffnungshubs 31 antreibt. Der in der Öffnungsrichtung 15 wirkende Öffnungshub 31 bewirkt eine Vergrößerung des ersten Steuerraums 23, mit der Folge, dass im ersten Steuerraum 23 der Druck stark und schnell abfällt. Dieses dynamische Verhalten führt zum einen dazu, dass das Einspeisventil 37 sperrt und ein Nachfließen von Kraftstoff aus der Zuführungsleitung 9 in den ersten Steuerraum 23 verhindert. Über den ersten Hydraulikpfad 22 pflanzt sich zum anderen der sich im ersten Steuerraum 23 ausbildende Druckabfall bis in den ersten Kompensatorraum 24 fort. Dementsprechend reduziert sich die an der ersten Kompensatorfläche 16 in Schließrichtung 17 wirksame Kraft. Im Unterschied dazu herrscht an der Druckstufe 12 und an der zweiten Kompensatorfläche 34 nach wie vor der Kraftstoffhochdruck. Hierdurch ändert sich die Kräftebilanz an der Einheit aus Kompensatorkolben 32 und Düsennadel 5 dahingehend, dass eine in Öffnungsrichtung wirkende resultierende Kraft entsteht. Dementsprechend hebt die Düsennadel 5 von ihrem Dichtsitz 8 ab, so dass der unter Hochdruck stehende Kraftstoff ungehindert zum wenigstens einen Spritzloch 3 gelangt und über dieses in den Brennraum 4 eingedüst wird.

Zum Beenden des Einspritzvorgangs wird nun der Aktor 19 so betätigt, dass er den Steuerkolben 18 wieder zurück verstellt. In der Folge verkleinert sich das Volumen des ersten Steuerraums 23, so dass dort der Druck wieder ansteigt. Die Federanordnung 41 im Einspeisventil 37 bewirkt gleichzeitig, dass im ersten Steuerraum 23 sehr schnell wieder der Kraftstoffhochdruck herrscht. Der durch die Rückstellung des Steuerkolbens 18 bewirkte Druckanstieg im ersten Steuerraum 23 wird durch den ersten Hydraulikpfad 22 unmittelbar in den ersten Kompensatorraum 24 übertragen, so dass die an der ersten Kompensatorfläche 16 wirksame Schließkraft wieder im wesentlichen bis auf den Ausgangswert ansteigt. Hinzu kommt die Kraftwirkung der Rückstellfeder 26. In der Folge ändert sich die Kräftebilanz an der Einheit aus Kompensatorkolben 32 und Düsennadel 5 erneut dahingehend, dass nunmehr wieder eine in Schließrichtung 17 wirksame resultierende Kraft entsteht. Dementsprechend fährt die Düsennadel 5 dann wieder in ihren Dichtsitz 8 ein und trennt das wenigstens eine Spritzloch 3 von der Zuführungsleitung 9.

Auch diese Ausführungsform zeichnet sich durch einen vergleichsweise einfachen Aufbau aus, wobei sie eine direkte Betätigung der Düsennadel 5 ermöglicht. Bei dieser Ausführungsform wird zum Öffnen der Düsennadel 5 an der ersten Kompensatorfläche 16 ein Druckabfall erzeugt.

## Patentansprüche

1. Einspritzdüse für eine Brennkraftmaschine, insbesondere in einem Kraftfahrzeug,
- mit einem Düsenkörper (2), der mindestens ein Spritzloch (3) aufweist,
- mit einer in einer Nadelführung (6) des Düsenkörper (2) geführten Düsennadel (5), mit der die Einspritzung von Kraftstoff durch das wenigstens eine Spritzloch (3) steuerbar ist,
- mit einer Zuführleitung (9), die im Düsenkörper (2) zu einem Düsenraum (10) führt, der mit unter hohem Druck stehenden Kraftstoff versorgt wird,
- wobei die Zuführleitung (9) dem wenigstens einen Spritzloch (3) unter Hochdruck stehenden Kraftstoff zuführt,
- wobei ein mit einem Aktor (19) antriebsgekoppelter Steuerkolben (18) vorgesehen ist, der eine erste Steuerfläche (21) aufweist,
- wobei die Düsennadel (5) mit einem eine erste Kompensatorfläche (16) aufweisenden Kompensatorkolben (32) antriebsgekoppelt ist,
- wobei die erste Kompensatorfläche (16) über einen ersten Hydraulikpfad (22) mit der ersten Steuerfläche (21) hydraulisch gekoppelt ist, und
- wobei der erste Hydraulikpfad (22) durch einen ersten Steuerraum (23), in dem die erste Steuerfläche (21) angeordnet ist, in einen ersten Kompensatorraum (24), in dem die erste Kompensatorfläche (16) angeordnet ist, und durch eine Verbindungsleitung (25) führt, über die der erste Steuerraum (23) mit dem ersten Kompensatorraum (24) kommuniziert,
**dadurch gekennzeichnet,**
- **dass** die erste Steuerfläche (21) über einen zweiten Hydraulikpfad (29) mit einem Einspeiseventil (37) mit der Zuführungsleitung (9) hydraulisch koppelbar ist,
- **dass** der Kompensatorkolben (32) eine zweite Kompensatorfläche (34) aufweist, die in einem zweiten Kompensatorraum (35) zugeordnet ist, der mit der Zuführungsleitung (9) kommuniziert, so dass im zweiten Kompensatorraum (35) permanent Kraftstoffhochdruck anliegt, und
- **dass** sich die erste und die zweite Kompensatorfläche (16, 34) gegenüberliegen, so dass durch den Öffnungshub (31) des Steuerkolbens (18) eine in Öffnungsrichtung (15) wirkende resultierende Kraft entsteht.

2. Einspritzdüse nach Anspruch 1, **dadurch gekennzeichnet, dass** die erste Kompensatorfläche (16) dem Spritzloch (3) zugewandt ist und somit in Öffnungsrichtung (15) wirkt und dass das Einspeiseventil (37) im zweiten Hydraulikpfad (29) zur Zuführungsleitung (9) hin sperrt und zum ersten Steuerraum (23) hin öffnet.

3. Einspritzdüse nach Anspruch 1, **dadurch gekennzeichnet, dass** die erste Kompensatorfläche (16) dem Spritzloch (39 abgewandt ist und somit bei Druckbeaufschlagung in Schließrichtung (17) wirkt und dass das Einspeiseventil (37) im zweiten Hydraulikpfad (29) bei einem Öffnungshub (31) des Steuerkolbens (18) ein Nachfließen von Kraftstoff aus der Zuführungsleitung (9) in den ersten Steuerraum (23) verhindert.

4. Einspritzdüse nach Anspruch 3, **dadurch gekennzeichnet, dass** der Steuerkolben (18) zum Öffnen der Düsennadel (5) so betätigt wird, dass an der ersten Kompensatorfläche (16) der anliegende Druck abfällt.

## Claims

1. Injection nozzle for an internal combustion engine, in particular in a motor vehicle,
- having a nozzle body (2) which has at least one spray hole (3),
- having a nozzle needle (5) which is guided in a needle guide (6) of the nozzle body (2) and by way of which the injection of fuel through the at least one spray hole (3) can be controlled,
- having a feed line (9) which leads in the nozzle body (2) to a nozzle space (10) which is supplied with highly pressurized fuel,
- the feed line (9) feeding highly pressurized fuel to the at least one spray hole (3),
- a control piston (18) being provided which is drive-coupled to an actuator (19) and has a first control face (21),
- the nozzle needle (5) being drive-coupled to a compensator piston (32) which has a first compensator face (16),
- the first compensator face (16) being coupled hydraulically to the first control face (21) via a first hydraulic path (22), and
- the first hydraulic path (22) leading through a first control space (23), in which the first control face (21) is arranged, into a first compensator space (24), in which the first compensator face (16) is arranged, and through a connecting line (25), via which the first control space (23) communicates with the first compensator space (24),
**characterized**
- **in that** the first control face (21) can be coupled hydraulically to the feed line (9) via a second hydraulic path (29) having a feed valve (37),
- **in that** the compensator piston (32) has a second compensator face (34) which is arranged in a second compensator space (35) which communicates with the feed line (9), with the result that high fuel pressure permanently prevails in the second compensator space (35), and
- **in that** the first and the second compensator faces (16, 34) lie opposite one another, with the result that a resulting force which acts in the opening direction (15) is produced by the opening stroke (31) of the control piston (18).

2. Injection nozzle according to Claim 1, **characterized in that** the first compensator face (16) faces the spray hole (3) and therefore acts in the opening direction (15), and **in that** the feed valve (37) in the second hydraulic path (29) closes towards the feed line (9) and opens towards the first control space (23).

3. Injection nozzle according to Claim 1, **characterized in that** the first compensator face (16) faces away from the spray hole (39) and therefore acts in the closing direction (17) under pressure loading, and **in that** the feed valve (37) in the second hydraulic path (29) prevents fuel from flowing out of the feed line (9) into the first control space (23) during an opening stroke (31) of the control piston (18).

4. Injection nozzle according to Claim 3, **characterized in that**, in order to open the nozzle needle (5), the control piston (18) is actuated in such a way that the prevailing pressure at the first compensator face (16) falls.

## Revendications

1. Injecteur de moteur à combustion interne notamment pour un véhicule automobile comprenant :
- un corps d'injecteur (2) ayant au moins un orifice d'éjection (3),
- une aiguille d'injecteur (5) guidée dans un guide d'aiguille (6) du corps d'injecteur (2), pour commander l'injection de carburant à travers au moins un orifice d'éjection (3),
- une conduite d'alimentation (9) aboutissant dans le corps d'injecteur (2) dans la chambre d'injecteur (10) pour l'alimenter en carburant à haute pression,
- la conduite d'alimentation (9) fournissant du carburant à haute pression à au moins un orifice d'éjection (3),
- un piston de commande (18) couplé pour être entraîné, par un actionneur (19), ce piston ayant une première surface de commande (21),
- l'aiguille d'injecteur (5) est couplée pour être entraînée à un piston compensateur (32) ayant une première surface de compensation (16),
- la première surface de compensation (16) est couplée hydrauliquement à la première surface de commande (21) par un premier chemin hydraulique (22),
- le premier chemin hydraulique (22) traverse une première chambre de commande (23) dans laquelle se trouve la première surface de commande (21) pour arriver par une conduite de liaison (25) dans une première chambre de compensation (24) dans laquelle se trouve la première surface de compensation (16), chemin par lequel la première chambre de commande (23) communique avec la première chambre de compensation (24),
**caractérisé en ce que**
la première surface de commande (21) est couplée hydrauliquement à la conduite d'alimentation (9) par un second chemin hydraulique (29) muni d'une soupape d'alimentation (37),
le piston compensateur (32) présente une seconde surface de compensation (34) dans une seconde chambre de compensation (35) communiquant avec la conduite d'alimentation (9) de façon qu'il règne en permanence une haute pression de carburant dans la seconde chambre de compensation (35) et
la première et la seconde surface de compensation (16, 34) sont opposées de sorte que la course d'ouverture (31) du piston de commande (18) engendre une force résultante agissant dans le sens de l'ouverture (15).

2. Injecteur selon la revendication 1,
**caractérisé en ce que**
la première surface de compensation (16) est tournée vers l'orifice d'éjection (3) et agit ainsi dans le sens de l'ouverture (15) et la soupape d'alimentation (37) du second chemin hydraulique (29) ferme la conduite d'alimentation (9) et l'ouvre vers la première chambre de commande (23).

3. Injecteur selon la revendication 1,
**caractérisé en ce que**
la première surface de compensation (16) est tournée vers l'orifice d'éjection (39) et ainsi, lorsque la pression est appliquée, elle agit dans le sens de la fermeture (17) et la soupape d'alimentation (37) du second chemin hydraulique (29), lors de la course d'ouverture (31) du piston de commande (18), évite que le carburant ne continue de passer de la conduite d'alimentation (9) dans la première chambre de commande (23).

4. Injecteur selon la revendication 3,
**caractérisé en ce que**
le piston de commande (18) est actionné pour ouvrir l'aiguille d'injecteur (5) de façon à faire chuter la pression appliquée contre la première surface de compensation (16).
